# FASCICULE DE BREVET EUROPEEN

(11) **EP 1 606 570 B1**
(45) Date de publication et mention de la délivrance du brevet: **02.05.2007**
(21) Numéro de dépôt: 04721546.2
(22) Date de dépôt: 18.03.2004
(51) Int. Cl.: F41A 23/26

(54) **DISPOSITIF POUR LE TRANSPORT D UNE ARME LOURDE DE TYPE MORTI ER AVEC UN V HICULE L GER TOUT TERRAIN**
VORRICHTUNG ZUM TRANSPORT EINER SCHWEREN WAFFE, INSBESONDERE GRANATWERFER, MIT EINEM GELÄNDEWAGEN
DEVICE FOR TRANSPORTING A MORTAR-TYPE HEAVY WEAPON ON A LIGHT ALL-TERRAIN VEHICLE

(30) Priorité: 21.03.2003 FR 0303512
(43) Date de publication de la demande: 21.12.2005
(73) Titulaire: TDA ARMEMENTS S.A.S., 45240 La Ferté Saint-Aubin (FR)
(72) Inventeur: DENIS, Jean-François, Thales Intellectual Property, F-94117 Arcueil (FR); BEAUJARD, André Thales Intellectual Property, F-94117 Arcueil (FR); COHE, Patrick, Thales Intellectual Property, F-94117 Arcueil (FR)
(74) Mandataire: Lucas, Laurent Jacques
(86) Numéro de dépôt international: PCT/EP2004/050330
(87) Numéro de publication internationale: WO 2004/083766

(56) Documents cités:
- EP-A- 0 179 753
- DE-C- 687 586
- FR-A- 2 158 969
- US-A- 2 197 816
- US-A- 4 495 852

## Description

L'invention concerne les techniques de transport d'arme autonome du type artillerie, telle que canon ou mortier. Elle permet notamment de transporter une arme lourde sur le plateau arrière d'un véhicule léger tout terrain.

Le document EP 0 179 753 décrit une interface entre un véhicule et une arme autoportée selon le préambule de la revendication 1.

Une technique consiste à tracter l'arme derrière un véhicule, l'arme étant portée par un train de roues, et formant un attelage relié au véhicule. Sur les sols meubles, en particulier lors des marches arrières, l'attelage risque de s'enliser. Ceci réduit la mobilité du véhicule. De plus, il est nécessaire d'effectuer des manoeuvres pour relier l'attelage au véhicule, ce qui réduit la capacité de réaction.

Une autre technique consiste à fixer l'arme à demeure directement sur le véhicule, par exemple sur son plateau arrière. Cette technique permet d'augmenter la mobilité et la capacité de réaction. Cependant, lors de tirs, le véhicule est soumis à de fortes sollicitations dues au départ des projectiles. Il est nécessaire de dimensionner un tel véhicule afin de résister aux efforts engendrés par le recul de l'arme.

Un but de l'invention est de transporter une arme sans les inconvénients précités, c'est à dire avec une meilleure mobilité et capacité de réaction qu'une arme tractée, et sans transmettre les sollicitations au départ d'un projectile.

A cet effet, l'invention est telle qu'énoncée dans la revendication 1.

La structure rétractable dans la position détendue permet d'éloigner l'arme du véhicule tout en conservant un lien avec celui-ci. Le tir se fait à terre, ce qui permet d'éviter de transmettre les sollicitations au départ du projectile. De plus, un débattement de l'arme par rapport au véhicule est possible. Ce débattement permet la sortie de batterie de l'arme sur des terrains au relief accidenté.

Lorsque l'arme doit être déplacée, on amène la structure rétractable dans sa position rétractée. La structure rétractable maintient un lien (tendu ou détendu) entre l'arme et le véhicule. Ce lien permet de rapprocher rapidement l'arme du véhicule. L'invention apporte ainsi une meilleure capacité de réaction qu'une arme tractée.

Une fois la structure rétractable rétractée, l'arme peut être manoeuvrée facilement pour être déposée sur le véhicule. La structure dans sa position rétractée permet un positionnement précis de l'arme sur le véhicule. Une fois l'arme placée sur le véhicule, l'invention apporte une mobilité améliorée par rapport à une arme tractée.

L'invention permet d'orienter librement l'axe de tir de l'arme. L'axe de tir n'est pas nécessairement figé par rapport à l'axe du véhicule, il peut tourner sur un certain secteur angulaire (limité au débattement ou à la mobilité du lien).

D'autres caractéristiques et avantages de l'invention apparaîtront à la lecture de la description détaillée suivante présentée à titre d'illustration non limitative et faite en référence aux figures annexées, lesquelles représentent :
- la figure 1, un mortier standard destiné à être relié à une interface selon l'invention ;
- la figure 2, un véhicule tout terrain en vue de dessus, destiné à être utilisé comme véhicule de transport du mortier représenté sur la figure 1 ;
- les figures 3a à 3d un mortier relié à un véhicule tout terrain par l'intermédiaire d'une interface selon l'invention, en vue de côté, le mortier étant dans différentes positions par rapport au véhicule ;
- la figure 4a, un exemple d'interface selon l'invention, dans laquelle la structure rétractable est dans une position détendue ;
- la figure 4b, un détail de la figure 4a ;
- la figure 5a, l'interface de la figure 4a dans laquelle la structure rétractable est dans une position rétractée ;
- la figure 5b, un détail de la figure 5a ;
- la figure 6a, l'interface de la figure 4a, l'arme étant dételée du véhicule ;
- la figure 6b, un détail de la figure 6a.
- la figure 7a, une variante de réalisation d'une structure rétractable ;
- la figure 7b, un détail de la figure 7a.

On se réfère maintenant à la figure 1 sur laquelle est représenté un mortier standard. L'invention permet le transport de cette arme. Le mortier représenté est à tube canon rayé de diamètre 120mm. Bien entendu, l'invention s'applique au transport de tout type d'arme lourde. Le mortier comprend un tube canon 10 définissant un axe de tir. La base de ce tube est reliée par une liaison de type rotule à un socle 11, appelé encore plaque de base. Le mortier est porté par un train rouleur comprenant des roues 14, reliées par l'intermédiaire de bras 13 à un essieu 12. L'essieu 12 est relié au tube canon 10. Un système de pointage (pointage en hauteur, pointage en direction, correction du dévers), fixé au train rouleur, permet de régler la position de l'axe de tir lorsque les roues et le socle reposent à terre. Le mortier peut être tracté derrière un véhicule en fixant à l'extrémité libre du tube canon un anneau d'attelage (non représenté).

On se réfère maintenant à la figure 2 sur laquelle est représenté un véhicule tout terrain en vue de dessus. Ce véhicule est destiné à être utilisé comme véhicule de transport du mortier représenté sur la figure 1. L'invention permet d'utiliser un véhicule de série. Le véhicule représenté est un véhicule tout terrain modèle Hummer HMMWV M1097 A2. Bien entendu l'invention peut s'appliquer à d'autres véhicules tout terrain et aussi à des camions. Le véhicule 2 comporte un plateau arrière 21 suffisamment large pour y déposer le mortier 1.

On se réfère maintenant aux figures 3a à 3d sur lesquelles est représenté un mortier relié à un véhicule par l'intermédiaire d'une interface selon l'invention, en vue de côté, le mortier étant dans différentes positions par rapport au véhicule.

La figure 3a représente le mortier 1 lorsqu'il est porté par le plateau arrière 21 du véhicule 2. Dans cette position, le véhicule peut se déplacer. Le mortier peut être relié au véhicule par l'intermédiaire d'une grue 4, en position repliée sur cette figure.

On se réfère à la figure 3b. La grue 4 comprend un premier bras 40 dont une extrémité est montée mobile en rotation sur le plateau arrière 21. Le bras 40 est sensiblement parallèle à la surface du plateau arrière 21 lorsque la grue 4 est dans la position repliée (voir figure 3a). Le bras 40 peut être mis en mouvement par un premier vérin hydraulique 42 faisant partie intégrante de la grue 4. Le vérin 42 permet d'ouvrir l'angle entre le bras 40 et le plateau du véhicule. Le mouvement du premier bras 40 est représenté par une flèche F1. Ce mouvement permet d'amener le mortier 1 derrière du véhicule, au-dessus du sol mais sans contact avec le sol.

On se réfère à la figure 3c. La grue 4 comprend un second bras 41, monté mobile en rotation à l'extrémité libre du premier bras 40. L'angle entre les premier 40 et le second 41 bras est quasi nul lorsque la grue 4 est dans la position repliée (voir figure 3a). Le second bras 41 peut être mis en mouvement pas un second vérin hydraulique 43 faisant partie intégrante de la grue 4. Le vérin 43 permet d'ouvrir l'angle entre le premier 40 et le second 41 bras. Le mouvement du second bras 41 est représenté par une flèche F2. Ce mouvement permet d'échapper le socle 11 de l'arrière du véhicule, ce qui permet de mettre le socle dans la position appropriée (rotation) avant de déposer le mortier au sol. Le mouvement du second bras continue pour ouvrir au maximum l'angle entre les deux bras.

On se réfère aux figures 3b et 3c. On agit sur les deux vérins 42, 43 pour amener le mortier à la position où il va être déposé. Les roues sont toujours surélevées, c'est à dire sans contact avec le sol.

On se réfère maintenant aux figures 4a et 4b, qui représentent un exemple de structure rétractable dans une position détendue. Cette structure rétractable 3 relie le mortier 1 et la grue 4. Elle comprend selon un mode de réalisation avantageux, elle comprend un portique à fourche 30 fixé au second bras 41, un câble 32 placé à l'intérieur de chaque fourche du portique, et un treuil électrique 31 permettant d'enrouler les câbles. Dans la position détendue, les câbles sortent en partie du portique (câble mou). Cette position est représentée aussi sur la figure 3d.

Après avoir agit sur les vérins pour déposer le socle 11, on agit sur le treuil électrique autour duquel sont enroulés les deux câbles pour déposer les deux roues 14 sur le sol grâce à la liaison de type rotule entre le tube et le socle. Le véhicule peut alors s'éloigner du mortier, comme indiqué par la flèche F3 sur la figure 3d.

Ainsi, en utilisant l'interface décrite, la mise en batterie s'effectue par dépliage de la grue, échappement du mortier par éloignement du portique, rotation du socle, et dépose de l'arme au sol. Le pilotage peut s'effectuer par action manuelle sur un boîtier de commande classique.

La sortie de batterie s'effectue en effectuant les opérations inverses, c'est à dire par rapprochement maximum du véhicule par rapport au mortier (distance minimum entre le portique et l'essieu), puis rembobinage des câbles, repliage de la grue, et dépose du mortier sur le véhicule.

On peut obtenir une structure rétractable équivalente d'un point de vue fonctionnel à celle représentée figures 4a et 4b, en remplaçant le câble par tout autre élément flexible (sangle, corde en nylon, chaîne...) et le treuil électrique par tout autre organe de traction (vérin hydraulique, came mobile...). Quoiqu'il en soit, l'élément flexible relie le véhicule à l'arme (par l'intermédiaire de la grue dans cet exemple de réalisation), et l'organe de traction est agencé pour détendre et rétracter l'élément flexible.

On se réfère à la figure 4b qui représente un détail de la figure 4a. Selon un mode de réalisation préférentiel, la structure rétractable est munie d'éléments auto-centreurs. Les éléments auto-centreurs sont agencés pour entrer en coïncidence lorsque la structure 3 est rétractée. Ils assurent ainsi une fonction d'auto-centrage. On peut utiliser des formes complémentaires mâles et femelles destinées à s'emmancher (cônes, demi-sphères...). Les éléments auto-centreurs permettent de réaligner rapidement les organes entre eux, ce qui facilite la sortie de batterie.

Avantageusement, les éléments auto-centreurs sont configurés pour assurer aussi un maintien en position contre les forces tendant à cisailler le câble pendant le transport, la mise en batterie ou la sortie de batterie. Les éléments auto-centreurs permettent ainsi de protéger le câble. Les éléments auto-centreurs peuvent être par exemple un cône mâle 60 et un cône femelle 61, orientés de sorte que leurs axes soient sensiblement parallèles à la direction du câble lorsque celui-ci est sous tension.

Selon un mode de réalisation avantageux, un bridage (non représenté) est prévu pour arrimer mécaniquement les cônes entre eux. La fonction de ce bridage est d'éviter que les cônes se déchaussent une fois emmanchés. Il permet d'éviter de laisser le moteur du treuil en tension pendant le transport du mortier. Le bridage peut être formé par une goupille par exemple.

On se réfère à la figure 5a sur laquelle est représentée la structure rétractable de la figure 4a en position rétractée. Dans cette position, le câble est tendu dans le portique et les cônes sont emmanchés.

On se réfère à la figure 5b sur laquelle est représenté un détail de la figure 5a. L'interface est reliée au mortier par des moyens de liaison 8. Selon un mode de réalisation, ces moyens de liaison sont formés par un mécanisme à mâchoires. Ce mécanisme représenté, sur la figure 5b, est configuré pour être verrouillable autour d'une pièce tubulaire du mortier, tel que le tube de l'essieu 12, tout en conservant un degré de liberté en rotation autour de l'axe du tube. En d'autres termes, le mécanisme à mâchoires est verrouillé avec un jeu, pour que le cône mâle 60 soit fou autour de l'essieu 12 lorsque les mâchoires sont verrouillées. Ce degré de liberté en rotation permet d'emmancher les cônes plus facilement l'un dans l'autre.

Le mécanisme à mâchoires représenté à la figure 5b comprend deux demi-coquilles 80, 81, reliées par une articulation. Ces demi-coquilles viennent ceinturer l'essieu 12. Elle sont reliées de l'autre côté de l'articulation par un verrouillage, par exemple vis-écrou ou une grenouillère (représentée figure 5b). Ce mécanisme permet d'adapter l'interface à des mortiers standards.

Avantageusement, le mécanisme à mâchoires est verrouillable par une grenouillère 82. Ceci permet un serrage plus rapide qu'un système vis-écrou. La grenouillère peut être verrouillée manuellement par une poignée 83 par exemple.

On se réfère maintenant aux figures 6a et 6b sur lesquelles est représentée un mode de réalisation avantageux. L'interface comprend des moyens de dételage, agencés pour dételer le câble (ou plus généralement l'élément flexible) de l'arme. Ces moyens sont configurés pour être actionnable manuellement. Ces moyens peuvent être formés par un embout 62 (maneton) et un logement 63 (alésage). L'embout peut être placé à l'extrémité du câble reliée au mortier. Le logement peut être réalisé dans une pièce solidaire du cône mâle 60. II est possible aussi de prévoir un système crochet-anneau. Les moyens de dételage permettent d'éloigner davantage le véhicule de l'arme (au delà de la longueur de câble).

On se réfère maintenant aux figures 7a et 7b sur lesquelles est représentée une variante de réalisation 7 dans laquelle l'élément flexible est remplacé par un élément rigide 71. L'élément rigide est actionnable pour laisser du mou entre le véhicule et l'arme. Il présente par exemple la forme d'un trombone. Ce trombone 71 est agencé pour coulisser dans le portique 30. Il entoure le tube de l'essieu 12 au niveau d'un alésage 70. Lorsque l'élément rigide est rétracté, le tube de l'essieu est maintenu en contact avec le portique 30.

Dans les exemples de réalisation qui précèdent, l'interface est munie de deux structures rétractables reliées à l'essieu 12 du mortier. Bien entendu, une seule structure rétractable suffit. Toutefois, l'interface selon l'invention comprend avantageusement au moins deux structures rétractables.

## Revendications

1. Interface entre un véhicule (2) et une arme autoportée (1) comprenant au moins une structure rétractable (3), destinée à former une liaison mécanique de rigidité variable entre le véhicule (2) et l'arme, ladite interface comportant un élément rigide (30), un élément flexible (32) et des moyens de traction (31), agencés pour détendre et rétracter l'élément flexible, **caractérisé en ce que**:
l'élément flexible constitue en configuration détendue un lien avec un débattement permettant de positionner et d'orienter l'arme (1) et le véhicule (2) librement l'un par rapport à l'autre,
les moyens de traction (31) sont aptes à rétracter l'élément flexible (32), pour amener l'arme en contact avec l'élément rigide (30) lorsque l'élément flexible (32) est rétracté, indépendamment de la position et de l'orientation relatives de l'arme (1) et du véhicule (2), et à former entre l'arme et l'interface une liaison mécanique rigide

2. Interface selon la revendication 1, **caractérisé en ce qu'**elle comporte en outre des moyens (8) pour fixer de manière amovible l'élément flexible de la structure rétractable à l'arme.

3. Interface selon la revendication 2, **caractérisée en ce que** les moyens (8) pour fixer de manière amovible l'élément flexible de la structure rétractable à l'arme comportent un mécanisme à mâchoires (80, 81 et 82), configuré pour être verrouillable autour d'une pièce tubulaire de l'arme (12) et mobile autour de cette pièce.

4. Interface selon l'une quelconque des revendications 1 à 3, **caractérisée en ce qu'**elle comporte en outre des éléments auto-centreurs (60, 61), solidaires respectivement de l'élément flexible (32) et de l'élément rigide (30), agencés pour entrer en coïncidence, et configurés pour assurer le positionnement rigide de l'arme sur l'interface lorsque la structure rétractable est rétractée, de façon à empêcher le cisaillement de l'élément flexible (32).

5. Interface selon la revendication 4, **caractérisé en ce que**lle comporte en outre un moyen de bridage pour arrimer les élément auto-centreurs (60, 61) entre eux.

6. Interface selon la revendication 4 ou 5, **caractérisé en ce que** les éléments auto-centreurs (60, 61) comprennent un cône mâle et un cône femelle, les cônes mâle et femelle étant destinés à s'emmancher

7. Interface selon la revendication 4 ou 5, **caractérisé en ce que** les éléments auto-centreurs (60, 61) comprennent une demi-sphère mâle et une demi-sphère femelle, les demi-sphères mâle et femelle étant destinées à s'emboîter

8. Interface selon l'une quelconque des revendications précédentes, **caractérisé en ce que** les moyens de traction (31) sont montés sur l'élément rigide (30).

9. Interface selon l'une quelconque des revendications 2 à 8, **caractérisée en ce qu'**elle comporte en outre des moyens complémentaires de dételage (62, 63), agencés pour séparer l'élément flexible (32) des moyens (8) pour fixer la structure à l'arme, l'arme (1) pouvant être ainsi complètement détachée du véhicule (2).

10. Interface selon l'une quelconque des revendications précédentes, **caractérisée en ce qu'**elle comporte en outre une grue (4) montée sur le véhicule (2) et reliée mécaniquement à l'élément rigide (30) de la structure rétractable (3), ladite grue (4) étant agencée pour charger l'arme (1) sur le véhicule (2).

11. Interface selon l'une quelconque des revendications précédentes, **caractérisée en ce qu'**elle comporte deux structures rétractables dont les éléments rigides constituent un seul élément rigide (30) en forme de portique à fourches et deux éléments flexibles (32), un élément flexible étant placé dans chaque fourche.

12. Véhicule équipé d'une interface selon l'une quelconque des revendications 1 à 11.

13. Arme comprenant des moyens de liaison avec une interface selon l'une quelconque des revendications 1 à 11.

## Claims

1. Interface between a vehicle (2) and a wheeled weapon (1) comprising at least one retractable structure (3), designed to form a mechanical connection of variable rigidity between the vehicle (2) and the weapon, the said interface comprising a rigid element (30), a flexible element (32) and traction means (31), arranged to extend and retract the flexible element,
**characterized in that**:
the flexible element, in extended configuration, makes up a link with a range of movement making it possible to position and orient the weapon (1) and the vehicle (2) freely relative to one another,
the traction means (31) are capable of retracting the flexible element (32), to bring the weapon into contact with the rigid element (30) when the flexible element (32) is retracted, independently of the relative position and orientation of the weapon (1) and of the vehicle (2), and of forming a rigid mechanical connection between the weapon and the interface.

2. Interface according to Claim 1, **characterized in that** it also comprises means (8) for removably attaching the flexible element of the retractable structure to the weapon.

3. Interface according to Claim 2, **characterized in that** the means (8) for removably attaching the flexible element of the retractable structure to the weapon comprise a jaw mechanism (80, 81 and 82), configured to be able to be locked around a tubular part (12) of the weapon and be able to move around this part.

4. Interface according to any one of Claims 1 to 3, **characterized in that** it also comprises self-centring elements (60, 61), fixedly attached to the flexible element (32) and the rigid element (30) respectively, arranged to enter into coincidence, and configured to ensure that the weapon is rigidly positioned on the interface when the retractable structure is retracted, so as to prevent the flexible element (32) from shearing.

5. Interface according to Claim 4, **characterized in that** it also comprises a strapping means to fasten the self-centring elements (60, 61) together.

6. Interface according to Claim 4 or 5, **characterized in that** the self-centring elements (60, 61) comprise a male cone and a female cone, the male and female cones being designed to fit together.

7. Interface according to Claim 4 or 5, **characterized in that** the self-centring elements (60, 61) comprise a male hemisphere and a female hemisphere, the male and female hemispheres being designed to nest together.

8. Interface according to any one of the preceding claims, **characterized in that** the traction means (31) are mounted on the rigid element (30).

9. Interface according to any one of Claims 2 to 8, **characterized in that** it also comprises complementary unhitching means (62, 63), arranged to separate the flexible element (32) from the means (8) for attaching the structure to the weapon, the weapon (1) thus being able to be completely detached from the vehicle (2).

10. Interface according to any one of the preceding claims, **characterized in that** it also comprises a hoist (4) mounted on the vehicle (2) and mechanically connected to the rigid element (30) of the retractable structure (3), the said hoist (4) being arranged to load the weapon (1) onto the vehicle (2).

11. Interface according to any one of the preceding claims, **characterized in that** it comprises two retractable structures whose rigid elements form a single rigid element (30) in the form of a forked gantry and two flexible elements (32), one flexible element being placed in each fork.

12. Vehicle fitted with an interface according to any one of Claims 1 to 11.

13. Weapon comprising means of connection with an interface according to any one of Claims 1 to 11.

## Patentansprüche

1. Schnittstelle zwischen einem Fahrzeug (2) und einer selbsttragenden Waffe (1) mit mindestens einem einziehbaren Aufbau (3), der dazu bestimmt ist, eine mechanische Verbindung variabler Starrheit zwischen dem Fahrzeug (2) und der Waffe zu bilden, wobei die Schnittstelle ein starres Element (30), ein flexibles Element (32) und Zugmittel (31) aufweist, die ausgelegt sind, um das flexible Element auszudehnen und einzuziehen,
**dadurch gekennzeichnet, dass**:
das flexible Element in der ausgedehnten Konfiguration ein Bindeglied mit einem Schwenkbereich bildet, der es ermöglicht, die Waffe (1) und das Fahrzeug (2) frei zueinander zu positionieren und auszurichten,
wobei die Zugmittel (31) in der Lage sind, das flexible Element (32) einzuziehen, um die Waffe mit dem starren Element (30) in Kontakt zu bringen, wenn das flexible Element (32) eingezogen ist, unabhängig von der Position und Ausrichtung der Waffe (1) und des Fahrzeugs (2) zueinander, und zwischen der Waffe und der Schnittstelle eine starre mechanische Verbindung zu bilden.

2. Schnittstelle nach Anspruch 1, **dadurch gekennzeichnet, dass** sie außerdem Mittel (8) aufweist, um das flexible Element des einziehbaren Aufbaus lösbar an der Waffe zu befestigen.

3. Schnittstelle nach Anspruch 2, **dadurch gekennzeichnet, dass** die Mittel (8) zur lösbaren Befestigung des flexiblen Elements des einziehbaren Aufbaus an der Waffe einen Mechanismus mit Klemmbacken (80, 81 und 82) aufweisen, der konfiguriert ist, um um einen rohrförmigen Teil der Waffe (12) herum verriegelbar und um diesen Teil herum beweglich zu sein.

4. Schnittstelle nach einem der Ansprüche 1 bis 3, **dadurch gekennzeichnet, dass** sie außerdem selbstzentrierende Elemente (60, 61) aufweist, die mit dem flexiblen Element (32) bzw. mit dem starren Element (30) fest verbunden und ausgelegt sind, um deckungsgleich zu werden, und konfiguriert sind, um die starre Positionierung der Waffe an der Schnittstelle zu gewährleisten, wenn der einziehbare Aufbau eingezogen ist, um das Abscheren des flexiblen Elements (32) zu verhindern.

5. Schnittstelle nach Anspruch 4, **dadurch gekennzeichnet, dass** sie weiter ein Flanschmittel aufweist, um die selbstzentrierenden Elemente (60, 61) aneinander zu koppeln.

6. Schnittstelle nach Anspruch 4 oder 5, **dadurch gekennzeichnet, dass** die selbstzentrierenden Elemente (60, 61) einen Einsteckkegel und einen Aufnahmekegel aufweisen, wobei der Einsteckkegel und der Aufnahmekegel dazu bestimmt sind, sich ineinander zu schieben.

7. Schnittstelle nach Anspruch 4 oder 5, **dadurch gekennzeichnet, dass** die selbstzentrierenden Elemente (60, 61) eine Einsteck-Halbkugel und eine Aufnahme-Halbkugel aufweisen, wobei die Einsteck-Halbkugel und die Aufnahme-Halbkugel dazu bestimmt sind, sich ineinander zu schieben.

8. Schnittstelle nach einem der vorhergehenden Ansprüche, **dadurch gekennzeichnet, dass** die Zugmittel (31) auf das starre Element (30) montiert sind.

9. Schnittstelle nach einem der Ansprüche 2 bis 8, **dadurch gekennzeichnet, dass** sie außerdem komplementäre Abkoppelmittel (62, 63) aufweist, die ausgelegt sind, um das flexible Element (32) von den Mitteln (8) zur Befestigung des Aufbaus an der Waffe zu trennen, wodurch die Waffe (1) vollständig vom Fahrzeug (2) gelöst werden kann.

10. Schnittstelle nach einem der vorhergehenden Ansprüche, **dadurch gekennzeichnet, dass** sie außerdem einen Kran (4) aufweist, der auf das Fahrzeug (2) montiert und mechanisch mit dem starren Element (30) des einziehbaren Aufbaus (3) verbunden ist, wobei der Kran (4) ausgelegt ist, um die Waffe (1) auf das Fahrzeug (2) zu laden.

11. Schnittstelle nach einem der vorhergehenden Ansprüche, **dadurch gekennzeichnet, dass** sie zwei einziehbare Aufbauten aufweist, deren starre Elemente ein einziges starres Element (30) in Form eines Rahmens mit Gabeln und zwei flexible Elemente (32) bilden, wobei ein flexibles Element in jeder Gabel angeordnet ist.

12. Fahrzeug, das mit einer Schnittstelle e gemäß einem der Ansprüche 1 bis 11 ausgestattet ist.

13. Waffe, die Verbindungsmittel mit einer Schnittstelle gemäß einem der Ansprüche 1 bis 11 aufweist.
